# EUROPÄISCHE PATENTSCHRIFT

(11) **EP 0 600 206 B1**
(45) Veröffentlichungstag und Bekanntmachung des Hinweises auf die Patenterteilung: **15.01.1997**
(21) Anmeldenummer: 93116927.0
(22) Anmeldetag: 20.10.1993
(51) Int. Cl.: B25C 1/04

(54) **Treiberabdichtung an einem mit Druckluft betriebenen Gerät zum Eintreiben von Befestigungsmitteln**
Drive sealing on a pneumatic fastener driving tool
Joint d'étanchéité pour le dispositif d'entraînement dans un outil pneumatique pour la mise en place de moyens de fixation

(30) Priorität: 02.12.1992 DE 9216394 U
(43) Veröffentlichungstag der Anmeldung: 08.06.1994
(73) Patentinhaber: Joh. Friedrich Behrens AG, D-22926 Ahrensburg (DE)
(72) Erfinder: Bauer, Joachim, D-21075 Hamburg (DE); Albrecht, Klaus, D-23843 Bad Oldesloe (DE); Krahmer, Rolf, D-22926 Ahrensburg (DE)
(74) Vertreter: Patentanwälte Hauck, Graalfs, Wehnert, Döring, Siemons

(56) Entgegenhaltungen:
- EP-A- 0 326 639
- DE-U- 9 005 447
- FR-A- 2 043 246
- US-A- 3 101 476
- US-A- 4 319 705
- US-A- 4 657 166
- US-A- 5 131 579

## Beschreibung

Gegenstand der Erfindung ist eine Treiberabdichtung an einem mit Druckluft betriebenen Gerät zum Eintreiben von Befestigungsmitteln nach dem Oberbegriff des Anspruches 1.

Bei einem mit Druckluft betriebenen Gerät zum Eintreiben von Befestigungsmitteln wird der Arbeitshub durch Verbinden des Arbeitshubraumes oberhalb eines Arbeitskolbens mit Druckluft bewirkt. Beim Arbeitshub wird die Luft unterhalb des Arbeitskolbens in eine Kolbenrückholkammer verdrängt, die über eine erste Öffnung nahe einem Anschlag und eine zweite Öffnung im Abstand zum Anschlag gespeist wird. Die zweite Öffnung kann als Rückschlagventil mit einem radiale Bohrungen in der Zylinderwand von außen umschließenden Gummiring ausgebildet sein. Hat der Arbeitskolben mit dem Anschlag den unteren Totpunkt erreicht und wird der Arbeitshubraum mit Atmosphäre verbunden, vermag die im Kolbenrückholraum gespeicherte Luft den Arbeitskolben in seinen oberen Totpunkt zurückzutreiben. Die wechselweise Verbindung des Arbeitshubraumes mit Druckluft bzw. Atmosphäre wird durch ein Steuerventil bewirkt und ist für ein Einzelschußbetrieb und Automatikbetrieb ermöglichendes Gerät in der EP-B 0 326 639 beschrieben.

Damit die in der Kolbenrückholkammer gespeicherte Luft ausreicht, um den Kolben zum oberen Totpunkt zu bewegen, muß der Eintreibstößel mehr oder weniger abdichtend vom Zylinder in das Mündungswerkzeug geführt sein. Im einfachsten Falle durchsetzt dafür der Eintreibstößel einen diesen sehr eng umgebenden Spalt des Anschlages. Dies hat jedoch den Nachteil, daß unterhalb des Arbeitskolbens Restluft verbleiben kann, die ein Eintreiben von Befestigungsmitteln in schneller Folge behindert. Außerdem kann sich der Schlitz des elastischen Anschlages infolge einer Beanspruchung durch den metallischen Eintreibstößel gefördert durch das axiale Stauchen des Anschlages beim Auftreffen des Kolbens erweitern und die erforderliche Dichtwirkung beeinträchtigen.

Deshalb ist bei einer anderen bekannten Treiberabdichtung das Abdichtelement als vom Puffer getrennte Scheibe aus einem metallischen Werkstoff ausgebildet. Die Scheibe ist zwischen dem Anschlag und einem Kopfstück am Boden des Zylinders gehalten und führt den Eintreibstößel in einem engen Schlitz. Auch bei dieser Konstruktion ist jedoch keine Sicherheit gegeben, daß restliche Rückholluft entweicht und einen schnellen Schußbetrieb nicht behindert.

Bei einer bekannten Konstruktion der eingangs genannten Art ist für ein Entweichen der Restluft im Eintreibkanal des Mündungswerkzeuges eine Entlüftungsnut vorgesehen. Die Entlüftungsnut mündet einenends an einer Durchführung des Anschlages und ist mit dem anderen Ende bis in den Bewegungsbereich des Eintreibstößelendes im Mündungswerkzeug erstreckt. Befindet sich der Kolben im oberen Totpunkt, so kann Restluft durch den Entlüftungskanal bis in den Bewegungsbereich des Stößels und von dort durch den Eintreibkanal entweichen. Bei Kolbenbewegung zum unteren Totpunkt hin überdeckt der Eintreibstößel nach kurzer Bewegungsstrecke die Entlüftungsnut vollständig und abdichtend, wodurch die Stößelabdichtung zum Mündungswerkzeug hin hergestellt und das Speichern von Rückholluft ermöglicht wird.

Bei den bekannten Konstruktionen mit Entlüftungsnut ist die Abdichtung des Mündungswerkzeuges zum Arbeitszylinder problematisch. Dafür ist bekannt, einen Verbindungsabschnitt des Mündungswerkzeuges in ein ebenfalls metallisches Kopfstück einzuquetschen, das innen den elastischen Anschlag trägt. Das Einquetschen unter exakter Nivellierung der plattenförmigen Teile des Mündungswerkzeuges ist fertigungstechnisch schwer beherrschbar. Ferner kann ein Kopfstück in einer Bohrung eine vom Puffer separate Treiberführung und -abdichtung haben, gegen die von außen abdichtend das Mundwerkzeug gedrückt ist. Ein Einquetschen des Mündungswerkzeuges ist hier nicht erforderlich. Die plattenförmigen Teile desselben müssen jedoch ebenfalls exakt nivelliert werden, damit sie eine plane Anlagefläche für die Treiberführung aus Kunststoff bilden.

Aus der US 4 319 705 ist ein Eintreibgerät für Nägel bekannt, bei dem das Gehäuse, ein dieses unterhalb des Arbeitszylinders schließendes Kopfstück und ein Mundstück separat und jeweils einteilig aus Guß ausgeführt sind. Der Eintreibstößel ist abdichtend durch eine Öffnung des Kopfstückes geführt, welche Entlüftungsnuten aufweist. Das Kopfstück trägt und führt innen einen elastischen Anschlag für den Arbeitskolben.

Davon ausgehend liegt der Erfindung die Aufgabe zugrunde, die Treiberabdichtung der eingangs genannten Art so zu verbessern, daß sie bei ausreichender Abdichtwirkung und Freisetzung von Restluft einfacher gefertigt werden kann.

Die Lösung dieser Aufgabe ist im Anspruch 1 angegeben. Vorteilhafte Ausgestaltungen sind in den Unteransprüchen beschrieben.

Bei einer erfindungsgemäßen Treiberabdichtung hat der elastische Anschlag eine Aufnahme, in die ein Verbindungsabschnitt des Mündungswerkzeuges unter elastischer Vorspannung abdichtend eingesetzt ist. Die Aufnahme befindet sich in der Verlängerung der Durchführung und der Verbindungsabschnitt enthält den Eintreibkanal, so daß der Eintreibstößel im Verbindungsbereich von der Durchführung in den Eintreibkanal gelangt. Dabei ist durch die abdichtende Verbindung sichergestellt, daß im Raum unter dem Kolben komprimierte Luft nicht in unerwünschtem Ausmaße entlang des Eintreibstößels entweicht. Es versteht sich, daß die Entlüftungsnut zur Durchführung des Anschlages hin geöffnet ist, um ein Entweichen von Restluft durch einen freien Teilquerschnitt der Durchführung zu ermöglichen, wenn sich der Kolben in der Nähe des oberen Totpunktes befindet. Sobald jedoch der Kolben einen Arbeitshub ausführt und dabei den Eintreibstößel nach relativ kurzer Teilbewegung in eine vollständige Überdeckung abdichtend über die Entlüftungsnut schiebt, ist der Entlüftungsweg versperrt und die Kolbenrückholkammer praktisch vollständig abgedichtet. Die erwünschten Entlüftungs- und Abdichtungsfunktionen werden damit erreicht. Dabei hat die erfindungsgemäße Treiberabdichtung den Vorteil, daß sie fertigungsmäßig verhältnismäßig günstig ist, weil sie lediglich ein Eindrücken des Verbindungsabschnittes in die elastische Aufnahme erfordert. Dabei kann die Abdichtung vor allem an den Seiten des Verbindungsabschnittes erfolgen, die parallel zur Bewegungsachse des Eintreibstößels gerichtet sind. Für das Erreichen der Abdichtwirkung kommt es deshalb bei einem geteilten Mündungswerkzeug in Plattenform nicht darauf an, daß die Einzelplatten in Bewegungsrichtung exakt aufeinander ausgerichtet sind. Dies kommt der Befestigung des Mündungswerkzeuges an zusätzlichen Halteeinrichtungen zugute und begünstigt eine ausreichende Abdichtung unter verminderten Anforderungen an die Herstellungs- und Montagegenauigkeit. Gegenüber einem Gerät mit eingepreßtem Mündungswerkzeug kommt als Vorteil hinzu, daß die Abdichtwirkung infolge der elastischen Vorspannung des Werkzeugsitzes im Anschlag praktisch unbegrenzt erhalten bleibt. Gegenüber der bekannten Technik mit voneinander getrenntem Puffer und Treiberführung hat die Erfindung den Vorteil, daß außer einer vereinfachten Montage der Wegfall des zusätzlichen Bauelementes aus Kunststoff erreicht wird. Die Vorteile der Erfindung lassen sich jedoch im wesentlichen auch nutzen, wenn der Anschlag mehrteilig ausgebildet ist, wobei die Teile verschiedene Abstützungen im Zylinder haben können.

In Anpassung an ein Mündungswerkzeug mit Plattenform weist die Aufnahme einen Rechteckquerschnitt auf. Zur Lagefixierung des Mündungswerkzeuges kann der Verbindungsabschnitt stirnseitig an einer Innenstufe zwischen Aufnahme und Durchführung und/oder mit einer Außenstufe neben dem Verbindungsabschnitt am Rand der Aufnahme abgestützt sein. Bei einem plattenförmigen Werkzeug können sich Innenstufe und/oder Außenstufe senkrecht zu dessen Plattenebene erstrecken. Insbesondere für einen blattförmigen Eintreibstößel zum Eintreiben von Klammern kann den Anschlag eine schlitzförmige Durchführung durchsetzen.

Der Anschlag kann an einem lösbar mit dem Arbeitszylinder verbundenen Kopfstück abgestützt sein, der eine Öffnung für das Verbinden von Anschlag und Mündungswerkzeug hat. Bei demontiertem Kopfstück ist der Arbeitszylinder von außen zugänglich. Bevorzugt ist das Kopfstück als den Anschlag in Randnähe mit einer Stufe untergreifende Einfassung mit Außengewinde für Schraubbefestigung ausgebildet. Zwecks Lagefixierung kann das Mündungswerkzeug seitlich eine Abstützung und/oder Befestigung am Kopfstück haben. Bei einem plattenförmigen Mündungswerkzeug können beidseitig des Verbindungsabschnittes in der Plattenebene ausladende Stützflächen und zwischen Verbindungsabschnitt und Stützflächen einen Freiraum zum Anschlag bewirkende Ausnehmungen des Mündungswerkzeuges vorgesehen sein.

Zur Beeinflussung der Dämpfungseigenschaften kann der Anschlag etwa zylindrisch sein und dem Arbeitskolben zugewandt eine über einen Teil seiner Höhe verlaufende zentrale Bohrung haben. Aus demselben Grund kann der Anschlag in seinem oberen Randbereich zum Arbeitskolben hin verjüngt sein. Die Bohrung bzw. Verjüngung bedingen Hohlräume im Arbeitszylinder, in die sich der Anschlag beim Auftreffen des Arbeitskolbens dessen Aufprallenergie verzehrend hineinverformen kann. Die Verformung des Anschlages wird dadurch im wesentlichen von dem Dichtsitz des Mündungswerkzeuges in der Aufnahme weggehalten, so daß dieser nach längerer dynamischer Beanspruchung nicht beeinträchtigt ist.

Weitere Einzelheiten und Vorteile der Erfindung ergeben sich aus der nachfolgenden Beschreibung einer Zeichnung, die eine bevorzugte Ausgestaltung zeigt. In der Zeichnung zeigen:
- Fig. 1: eine Treiberabdichtung im Längsschnitt;
- Fig. 2: dieselbe Treiberabdichtung entlang der Linie II-II der Fig. 1 geschnitten.

Die Fig. 1 und 2 zeigen im wesentlichen nur die Treiberabdichtung eines pneumatisch betriebenen Gerätes zum Eintreiben von Befestigungsmitteln. Diese befindet sich am unteren Ende eines Arbeitszylinders 1 für einen - nicht dargestellten - Arbeitskolben, der von einer Kolbenrückholkammer 2 umgeben ist, die wiederum ein Gehäuse 3 umschließt. Von den ersten und zweiten Öffnungen zwischen Arbeitszylinder 1 und Kolbenrückholkammer 2 sind lediglich die ersten Öffnungen 4 als radiale Bohrungen in der Nähe eines Anschlages 5 eingezeichnet.

Der Anschlag 5 ist als elastischer Körper aus Kunststoff ausgebildet und zum Kolben hin mit einer Bohrung 6 versehen, die sich etwa über die Hälfte seiner Höhe erstreckt. In Anpassung an den Arbeitszylinder 1 hat er im wesentlichen eine zylindrische Außenkontur, hat jedoch zum oberen Endbereich hin eine konische Verjüngung 7. Unten ist der Anschlag 5 von einem Kopfstück 8 im Arbeitszylinder 1 gehalten, welche als Einfassung mit einem Einschraubgewinde 9 ausgebildet ist und mit einer Stufe 10 am Innenrand unterstützend in eine Innenstufe 11 des Anschlages eingreift.

Somit läßt das Kopfstück 8 nach unten eine Stirnfläche des Anschlages 5 unbedeckt, in der sich eine Aufnahme 12 befindet. Die Aufnahme 12 fluchtet mit einem Durchführschlitz 13 des Anschlages 5, den ein mit dem Arbeitskolben verbundener Eintreibstößel 14 mit Blattform durchsetzt. Der Durchführschlitz 13 ist so bemessen, daß sein vom Eintreibstößel 14 nicht durchsetzter Querschnittsteil für eine Entlüftung des Arbeitszylinders 1 ausreicht.

In die Aufnahme 12 ist ein Mündungswerkzeug 15 aus zwei plattenförmigen Werkzeugteilen 15', 15'' mit einem Verbindungsabschnitt 16 eingesetzt. Die Werkzeugteile 15', 15'' sind aneinander mittels Schrauben 17 befestigt und an dem Kopfstück 8 festgelegt. Das Werkzeugteil 15'' hat eine Öffnung 18, in die ein Magazin 19 mit einem Klammerträger 20, einer Klammerabdeckung 21 und dazwischen befindlichen Klammern 22 mündet.

Die Öffnung 18 ist zu einem Eintreibkanal 23 zwischen den beiden Werkzeugteilen 15', 15'' ausgebildet. In den Eintreibkanal ist das untere Ende des Eintreibstößels 14 eingefädelt, wozu das obere Ende des Eintreibkanales 23 eine konische Erweiterung 24 zum Durchführschlitz 13 hin aufweist. Im Bereich der Erweiterung 24 mündet eine Entlüftungsnut 25, die entlang eines Teils des Eintreibkanals 23 in dem plattenförmigen Werkzeugteil 15' ausgebildet ist. Die Entlüftungsnut 25 endet ein kurzes Stück unter dem Ende des Eintreibstößels 14, der in der gezeichneten Lage von einem oberen Totpunkt befindlichen Kolben gehalten wird. Das untere Ende des Entlüftungskanals 25 befindet sich etwa auf Höhe der Oberkante der Magazinöffnung 18.

Das Mündungswerkzeug 15 ist an der Stirnseite seines Verbindungsabschnittes 16 an einer Innenstufe 26 zwischen Aufnahme 12 und Durchführschlitz 13 abgestützt. Zudem erstreckt sich in Querrichtung des Plattenwerkzeuges eine Außenstufe 27, die neben dem Verbindungsabschnitt 16 am Rand der Aufnahme 12 abgestützt ist. In der Plattenebene haben beide Werkzeugteile 15', 15'' auf beiden Seiten nach außen ladende Stützflächen 28, die von unten an dem Kopfstück 8 anliegen. Zwischen den Stützflächen 28 und dem Verbindungsabschnitt 16 sind im Bereich des Anschlages 5 im Mündungswerkzeug 15 jeweils Ausnehmungen 29 ausgebildet, die herstellungstechnisch bedingt sind.

Eine Treiberabdichtung gemäß Zeichnung kann wie in der EP-B-0 326 639 beschrieben über eine Steuerventilanordnung mit Auslöser betrieben werden. In der gezeichneten Stellung des Eintreibstößels 14 kann Restluft aus dem Raum unterhalb des Kolbens aus dem Zylinder 1 durch Bohrung 6 und Durchführschlitz 13 sowie die Entlüftungsnut 25 und den Eintreibkanal 23 entweichen. Bereits nach einem kurzen Teil eines Arbeitshubes deckt der Eintreibstößel 14, der seitlich auf Planflächen neben der Entlüftungsnut 25 geführt ist, diese abdichtend ab, so daß keine weitere Luft über den zuvor geschilderten Weg aus dem Arbeitszylinder 1 entweichen kann und eine Speicherung von Rückholluft in der Kolbenrückholkammer 2 erreicht wird. Rückholluft strömt vor allem durch ein in den zweiten Öffnungen ausgebildetes Rückschlagventil in die Kolbenrückholkammer 2 ein, wenn sich der Kolben im unteren Totpunkt befindet. Bei Druckabbau oberhalb des Kolbens strömt Rückholluft durch die ersten Öffnungen 4 in den Zylinder 1 und treibt den Kolben in den oberen Totpunkt zurück. Erst wenn der Kolben bei Beendigung des Rückhubes die Entlüftungsnut wieder freigibt, kann Restluft entweichen.

## Patentansprüche

1. Treiberabdichtung an einem mit Druckluft betriebenen Gerät zum Eintreiben von Befestigungsmitteln, mit einem Arbeitszylinder (1), in dem ein Arbeitskolben zwischen einem oberen und einem unteren Totpunkt beweglich ist und in dem ein elastischer Anschlag (5) den unteren Totpunkt der Kolbenbewegung definiert, einem vom Arbeitskolben gehaltenen und eine Durchführung (13) des Anschlages durchsetzenden Eintreibstößel (14), einem von einem Auslöser betätigbaren Steuerventil, das einen Arbeitshubraum oberhalb des Arbeitskolbens für Kolbenbewegung zum unteren Totpunkt mit Druckluft und für Kolbenbewegung zum oberen Totpunkt mit Atmosphäre verbindet, einer den Arbeitszylinder umgebenden Kolbenrückholkammer (2), die über eine erste Öffnung (4) nahe dem Anschlag und eine zweite Öffnung im Abstand zum Anschlag mit dem Arbeitszylinder verbunden ist und einem Mündungswerkzeug (15) mit einem den Eintreibstößel führenden Eintreibkanal (23) zwischen zwei plattenförmigen Teilen (15', 15'') des Mündungswerkzeuges (15), mit einer in den Bewegungsbereich des Eintreibstößels (14) mündenden Öffnung (18) zu einem Magazin für Befestigungsmittel und einer zur Durchführung (13) des Anschlages hin geöffneten und entlang des Eintreibkanals bis in den Bewegungsbereich des Eintreibstößelendes erstreckten Entlüftungsnut (25), die der Eintreibstößel bei der Kolbenbewegung zum unteren Totpunkt abdichtend überdeckt, dadurch gekennzeichnet, daß der Anschlag (5) in der Verlängerung der Durchführung (13) für den Eintreibstößel (14) eine Aufnahme (12) aufweist, in die ein den Eintreibkanal (23) enthaltender Verbindungsabschnitt (16) des plattenförmigen Mündungswerkzeuges (15) unter elastischer Vorspannung abdichtend eingesetzt ist.

2. Treiberabdichtung nach Anspruch 1, dadurch gekennzeichnet, daß das plattenförmige Mündungswerkzeug (15) in eine Aufnahme (12) mit Rechteckquerschnitt eingesetzt ist.

3. Treiberabdichtung nach Anspruch 1 oder 2, dadurch gekennzeichnet, daß der Verbindungsabschnitt (16) des Mündungswerkzeuges stirnseitig an einer Innenstufe (26) zwischen Aufnahme (12) und Durchführung (13) abgestützt ist.

4. Treiberabdichtung nach einem der Ansprüche 1 bis 3, dadurch gekennzeichnet, daß das Mündungswerkzeug (15) mit einer Außenstufe (27) neben dem Verbindungsabschnitt (16) am Rand der Aufnahme (12) abgestützt ist.

5. Treiberabdichtung nach Anspruch 3 oder 4, dadurch gekennzeichnet, daß Innenstufe (26) und/oder Außenstufe (27) senkrecht zur Ebene eines plattenförmigen Mündungswerkzeuges (15) angeordnet sind.

6. Treiberabdichtung nach einem der Ansprüche 1 bis 5, dadurch gekennzeichnet, daß der Eintreibstößel (14) blattförmig ist und eine schlitzförmige Durchführung (13) durchsetzt.

7. Treiberabdichtung nach einem der Ansprüche 1 bis 6, dadurch gekennzeichnet, daß der Anschlag (5) an einem lösbar mit dem Arbeitszylinder (1) verbundenen Kopfstück (8) abgestützt ist, das eine Öffnung für das Verbinden von Anschlag und Mündungswerkzeug (15) hat.

8. Treiberabdichtung nach Anspruch 7, dadurch gekennzeichnet, daß das Kopfstück (8) als den Anschlag in Randnähe mit einer Stufe (10) untergreifende Einfassung mit Einschraubgewinde (9) ausgebildet ist.

9. Treiberabdichtung nach Anspruch 7 oder 8, dadurch gekennzeichnet, daß das Mündungswerkzeug (15) seitlich eine Abstützung (28) und/oder Befestigung (17) am Kopfstück (8) hat.

10. Treiberabdichtung nach Anspruch 9, dadurch gekennzeichnet, daß das plattenförmige Mündungswerkzeug (15) beidseitig des Verbindungsabschnittes (16) in der Plattenebene ausladende Stützflächen (28) und zwischen Verbindungsabschnitt und Stützflächen Ausnehmungen (29) hat, die einen Freiraum zum Anschlag (5) hin bilden.

11. Treiberabdichtung nach einem der Ansprüche 1 bis 10, dadurch gekennzeichnet, daß der Anschlag (5) etwa zylindrisch ist und dem Arbeitskolben zugewandt eine über einen Teil seiner Höhe verlaufende zentrale Bohrung (6) hat.

12. Treiberabdichtung nach einem der Ansprüche 1 bis 11, dadurch gekennzeichnet, daß der Anschlag (5) in seinem oberen Randbereich (7) zum Arbeitskolben hin verjüngt ist.

## Claims

1. A sealing device for the driver member of a pneumatically operated driving tool for fasteners, comprising a working cylinder (1), a working piston slidably movable therein between an upper and a lower dead center and a resilient stop member (5) therein defining the lower dead center of the working piston movement, a driver member (14) secured to said working piston and extending through an opening (13) of said stop member, a control valve actuated by a trigger to connect a working cylinder space above said working piston to compressed air for moving the piston to the lower dead center and to atmosphere for moving the piston to the upper dead center, a piston return chamber (2) surrounding said working piston which is connected to the working cylinder through a first opening (4) adjacent the stop member and a second opening spaced from the stop member, and a mouth tool (15) including a driving channel (23) provided between a pair of plate-like sections (15',15'') for guiding said driver member, an aperture (18) opening into the moving area of said driver member (14), said aperture communicating with a magazine for fasteners and a vent groove (25) open towards a through-opening (13) of the stop member and extending along the driver channel towards the moving area of the driver member end, which vent groove is sealingly covered by the driver member in moving the piston towards the lower dead center, characterized in that the stop member (5) comprises a recess (12) adjacent the through-opening (13) for the driver member (14), said recess sealingly receiving an extension portion (16) of said plate-like mouth tool (15) in a resiliently biased engagement, said extension portion accomodating the driving channel (23).

2. The sealing device of claim 1, characterized in that the plate-like mouth tool (15) is received in a recess (12) having a rectangular cross-section.

3. The sealing device of claim 1 or 2, characterized in that a front face of said extension portion (16) of the mouth tool rests on an inner shoulder (26) provided between said recess (12) and said through-opening (13).

4. The sealing device of one of claims 1 to 3, characterized in that an outer shoulder (27) of the said mouth tool (15) rests on the edge of the recess (12) adjacent said extension portion (16).

5. The sealing device of claim 3 or 4, characterized in that the inner shoulder (26) and/or the outer shoulder (27) extend normal with respect to the plane of a plate-like mouth tool (15).

6. The sealing device of one of claims 1 to 5, characterized in that said driver member (14) is plate-shaped extending through a slot-shaped through-opening (13).

7. The sealing device of one of claims 1 to 6, characterized in that said stop member (5) is supported by a head piece (8) removably secured to said working cylinder (1), said head piece including an opening for connecting said stop member and said mouth tool (15).

8. The sealing device of claim 7, characterized in that said head piece (8) is defined by a flange member including a threaded portion (9), said flange member having a shoulder (10) for supporting said stop member adjacent the edge thereof.

9. The sealing device of claim 7 or 8, characterized in that the mouth tool (15) includes a side support (28) and/or mounting means (17) provided on the head piece (8).

10. The sealing device of claim 9, characterized in that said plate-like mouth tool (15) comprises support surfaces (28) projecting on either side of said extension portion (16) in the plane of the plates and including recesses (29) between said extension portion and said support surfaces which recesses define a free space facing said stop member (5).

11. The sealing device of one of claims 1 to 10, characterized in that said stop member (5) is substantially cylindrical including a central bore (6) facing said working piston, said central bore partly extending across the height thereof.

12. The sealing device of one of claims 1 to 11, characterized in that the stop member (5) is tapered at the upper end (7) facing said working piston.

## Revendications

1. Dispositif d'étanchéité pour chassoir d'un appareil actionné à l'air comprimé et destiné à l'enfoncement de moyens de fixation, comportant
un cylindre de travail (1), dans lequel un piston moteur peut se déplacer entre un point mort haut et un point mort bas et dans lequel une butée élastique (5) définit le point mort bas du mouvement du piston,
un poinçon d'enfoncement (14) tenu par le piston moteur et traversant un passage (13) de la butée,
une vanne de commande, actionnable par un déclencheur, qui relie une chambre de travail au-dessus du piston moteur à l'air comprimé, pour le mouvement du piston jusqu'au point mort bas, et à l'atmosphère, pour le mouvement du piston jusqu'au point mort haut,
une chambre de rappel (2) du piston, entourant le cylindre de travail, qui est reliée au cylindre de travail par une première ouverture (4) près de la butée et à une seconde ouverture éloignée de la butée et
un outil de sortie (15) pourvu d'un canal d'enfoncement (23) guidant le poinçon d'enfoncement entre deux parties en forme de plaques (15', 15'') de l'outil de sortie (15) définissant une ouverture (18) débouchant dans la zone de mouvement du poinçon d'enfoncement (14) sur un magasin de moyens de fixation et une rainure d'évacuation d'air (25) ouverte sur le passage (13) de la butée et s'étendant le long du canal d'enfoncement jusque dans la zone de mouvement du poinçon d'enfoncement, rainure que le poinçon d'enfoncement recouvre de manière étanche lors du déplacement du piston jusqu'au point mort bas,
caractérisé en ce que
la butée (5) présente, dans le prolongement du passage (13) pour le poinçon d'enfoncement (14), un logement (12) dans lequel une partie de liaison (16) de l'outil de sortie (15) en forme de plaques, délimitant le canal d'enfoncement (23) est montée de manière étanche sous précontrainte élastique.

2. Dispositif d'étanchéité selon la revendication 1,
caractérisé en ce que
l'outil de sortie (15) en forme de plaques est monté dans un logement (12) de section rectangulaire.

3. Dispositif d'étanchéité selon la revendication 1 ou 2,
caractérisé en ce que
la partie de liaison (16) de l'outil de sortie s'appuie par une face sur un épaulement intérieur (26) entre le logement (12) et le passage (13).

4. Dispositif d'étanchéité selon l'une des revendications 1 à 3,
caractérisé en ce que
l'outil de sortie (15) s'appuie par un épaulement extérieur (27) près de la partie de liaison (16) sur le bord du logement (12).

5. Dispositif d'étanchéité selon l'une des revendications 3 ou 4,
caractérisé en ce que
l'épaulement intérieur (26) et/ou l'épaulement extérieur (27) sont disposés perpendiculairement au plan d'un outil de sortie (15) en forme de plaques.

6. Dispositif d'étanchéité selon l'une des revendications 1 à 5,
caractérisé en ce que
le poinçon d'enfoncement (14) a la forme d'une lame et traverse un passage (13) en forme de fente.

7. Dispositif d'étanchéité selon l'une des revendications 1 à 6,
caractérisé en ce que
la butée (5) s'appuie sur une pièce de tête (8) liée de manière amovible au cylindre de travail (1) et présentant une ouverture pour connecter la butée à l'outil de sortie (15).

8. Dispositif d'étanchéité selon la revendication 7,
caractérisé en ce que
la pièce de tête (8) présente la forme d'une pièce de montage pourvue d'un filetage de vissage (9) talonnant la butée au voisinage du bord par un épaulement (10).

9. Dispositif d'étanchéité selon l'une des revendications 7 ou 8,
caractérisé en ce que
l'outil de sortie (15) comporte latéralement un appui (28) et/ou une fixation (17) sur la pièce de tête (8).

10. Dispositif d'étanchéité selon la revendication 9,
caractérisé en ce que
l'outil de sortie (15) en forme de plaques comporte des deux côtés de la partie de liaison (16) des surfaces d'appui (28) faisant saillie dans le plan des plaques et des logements (29) entre la partie de liaison et les surfaces d'appui, qui forment un espace libre jusqu'à la butée (5).

11. Dispositif d'étanchéité selon l'une des revendications 1 à 10,
caractérisé en ce que
la butée (5) est sensiblement cylindrique et présente un alésage central (6) tourné vers la piston moteur et s'étendant sur une partie de sa hauteur.

12. Dispositif d'étanchéité selon l'une des revendications 1 à 11,
caractérisé en ce que
la butée (5) se rétrécit vers le piston moteur dans la zone supérieure de son bord supérieur (7).
